# EUROPÄISCHE PATENTSCHRIFT

(11) **EP 3 674 508 B1**
(45) Veröffentlichungstag und Bekanntmachung des Hinweises auf die Patenterteilung: **20.10.2021**
(21) Anmeldenummer: 19214697.5
(22) Anmeldetag: 10.12.2019
(51) Int. Cl.: E06B 1/02, E06B 1/32, E06B 3/54, E06B 1/60

(54) **EINBAUELEMENT, TÜRANLAGE MIT EINBAUELEMENT UND VERFAHREN ZUR MONTAGE EINES EINBAUELEMENTS**
BUILT-IN ELEMENT, DOOR SYSTEM COMPRISING A BUILT-IN ELEMENT AND METHOD FOR ASSEMBLING A BUILT-IN ELEMENT
ÉLÉMENT D'INSERTION, INSTALLATION DE PORTE POURVUE D'ÉLÉMENT D'INSERTION ET PROCÉDÉ DE MONTAGE D'UN ÉLÉMENT D'INSERTION

(30) Priorität: 26.12.2018 DE 102018133596
(43) Veröffentlichungstag der Anmeldung: 01.07.2020
(73) Patentinhaber: dormakaba Deutschland GmbH, 58256 Ennepetal (DE)
(72) Erfinder: Liebscher, Arne, 58256 Ennepetal (DE); Finke, Andreas, 58256 Ennepetal (DE); Höher, Ralf, 58256 Ennepetal (DE)
(74) Vertreter: Balder IP Law, S.L.

(56) Entgegenhaltungen:
- DE-A1- 2 240 462
- FR-A1- 2 434 916
- US-A1- 2010 251 644

## Beschreibung

Die vorliegende Erfindung betrifft ein Einbauelement gemäß dem Oberbegriff des Patentanspruchs 1 sowie ein Verfahren zur Montage eines Einbauelements.

Aus der EP 2 821 581 A1 ist ein Einbauelement zur Trennung eines Innenraums von einem Außenraum mit einem feststehenden Element bekannt, wobei das feststehende Element mittels eines Wandanschlusses an einer Wand befestigbar ist. Der Wandanschluss weist zwei Seitenwandteile zur Aufnahme des feststehenden Elements sowie ein Wandteil zur Befestigung des Wandanschlusses an einer Wand auf und ist dabei derart ausgestaltet, dass nach einem (z.B. durch einen Einbruchsversuch bedingten) Umbiegen eines Seitenteils der Wandanschluss einen Blockierbereich aufweist, der in eine Ausnehmung des Endbereichs des feststehenden Elements hineinragt, wobei ein erstes Ende des Blockierbereichs, welches in die Ausnehmung ragt, dem Innenraum zugewandt ist und ein zweites Ende des Blockierbereichs dem Außenraum zugewandt ist.

US 2010/251644 A1 und FR 2 434 916 A1 offenbaren ebenfalls Einbauelemente zur Trennung eines Innenraums von einem Außenraum mit einem feststehenden Element.

Es ist Aufgabe der vorliegenden Erfindung eine alternative Lösung für ein Einbauelement mit Einbruch hemmendem Wandanschluss anzugeben - insbesondere einen Wandanschluss anzugeben, der bei möglichst geringen Herstellungskosten eine hohe Einbruchsicherheit sowie eine optimierte Montage gewährleistet.

Gemäß der Erfindung wird die vorstehend genannte Aufgabe jeweils durch die Gesamtheit der Merkmale der unabhängigen Patentansprüche gelöst. Bevorzugte Ausführungsformen und Weiterbildungen der Erfindung ergeben sich aus den Unteransprüchen, den Zeichnungsfiguren sowie der Beschreibung.

Demnach wird die Aufgabe gelöst, durch ein Einbauelement zur Trennung eines Innenraums von einem Außenraum, umfassend ein feststehendes Element, mit einem in Richtung einer Baukörperwand zumindest bereichsweise stirnseitig randoffen ausgebildeten und dadurch eine Ausnehmung aufweisenden Endbereich. Erfindungsgemäß ist ein Wandanschluss zur Befestigung des feststehenden Elements an der Baukörperwand (insbesondere an einer Baukörperseitenwand) vorgesehen, wobei der Wandanschluss zumindest ein Seitenwandteil zur Aufnahme des Endbereichs und ein Bodenwandteil mit einer Befestigungsöffnung zur Hindurchführung eines Befestigungsmittels zur Befestigung des Wandanschlusses an der Baukörperwand aufweist. Bevorzugt ist der Wandanschluss durch ein Profilteil mit im Wesentlichen L-förmigem Querschnitt gebildet, wobei der eine L-Schenkel das Seitenwandteil bildet und wobei der zweite L-Schenkel das Bodenwandteil bildet. Gemäß der Erfindung ist ein Befestigungselement mit einem durchgehenden Montagekanal zur Hindurchführung des Befestigungsmittels vorgesehen, wobei das Befestigungselement innenseitig auf dem Bodenwandteil angeordnet ist und das Wandanschlussprofil über das durch den Montagekanal und die Befestigungsöffnung des Bodenwandteils hindurchgeführte erste Befestigungsmittel an der Baukörperwand befestigt ist. Das feststehende Element ist gemäß der Erfindung derart ausgebildet, dass es in bzw. mit seinem Endbereich zumindest bereichsweise das Befestigungselement überdeckt und über ein erstes, quer zu dem Befestigungsmittel angeordnetes, Verbindermittel (insbesondere kraftschlüssig oder kraftformschlüssig - bevorzugt verschraubt) mit dem Befestigungselement verbunden ist.

Dadurch wird gewährleistet, dass in einem endmontierten Zustand des Einbauelements, in welchem das feststehende Element im Wandanschluss aufgenommen und festgelegt ist, eine Kraftflussverbindung realisiert ist, die ausgehend von dem über das mittels des Befestigungsmittels und des Befestigungselements an der Baukörperwand festgelegte Bodenwandteil des Wandanschlusses - über das Befestigungselement und das erste Verbindermittel, mittels welchem mit Vorteil eine kraftschlüssige oder kraftformschlüssige Verbindung zwischen Befestigungselement und dem Endbereich des feststehenden Elements realisiert ist, verläuft.

Durch das erfindungsgemäße Einbauelement wird eine erhöhte Stabilität der Baukörperanbindung sowie die Widerstandsfähigkeit gegen äußere Krafteinleitung gewährleistet. Insbesondere wird eine erhöhte Widerstandsfähigkeit gegen Krafteinflüsse, wie Windlast oder Krafteinflüsse die im Rahmen von Einbruchversuchen entstehen (wie etwa Krafteinflüsse durch ein Heraushebeln des Rahmenelements aus dem Wandanschluss mittels Eingriff von Hebelwerkzeugen oder dergleichen), erreicht.

In einer Weiterbildung der Erfindung ist der Wandanschluss mehrteilig ausgebildet und weist ein erstes Wandanschluss-Profilelement und ein zweites Wandanschluss-Profilelement auf. Dabei ist das erste Wandanschluss-Profilelement gebildet durch ein Profilelement mit einem im Wesentlichen L-förmig ausgebildeten Querschnitt, wobei der eine L-Schenkel das Seitenwandteil bildet und wobei der zweite L-Schenkel das Bodenwandteil bildet, und wobei das Bodenwandteil an seiner randoffenen Längsseite eine Befestigungsnut aufweist. Mit Vorteil ist das zweite Wandanschluss-Profilelement als Flachprofil ausgebildet, welches ein weiteres Seitenwandteil bildet und so das erste Wandanschluss-Profilelement mit L-förmigem Querschnitt zu einem Wandanschlussprofil mit einem U-förmigen Querschnitt ergänzt. Das zweite Wandanschluss-Profilelement weist zumindest bereichsweise auf seiner Innenseite Befestigungsmittel, wie Rastmittel oder dergleichen auf, die zur kraftformschlüssigen Verbindung mit der Befestigungsnut des ersten Wandanschluss-Profilelements ausgebildet sind.

Hierdurch wird ein zweiteiliger Wandanschluss bereitgestellt, bestehend aus mit dem Baukörper zu verschraubendem Wandanschluss sowie dem von der Tür- bzw. Rauminnenseite her mit einem Wandanschluss verrastbaren Wandanschluss-Klippprofil als optische Verblendung des Spaltmaßes zwischen Baukörper und Rahmenelement.

In einer alternativen Ausführungsform kann der Wandanschluss, bzw. das Wandanschlussprofil, auch einteilig mit U-förmigem Querschnitt und zwei parallelen Seitenwänden ausgeführt sein.

In einer anderen Weiterbildung der Erfindung weist das feststehende Element mehrere Einzelteile auf, die zu einem Element zusammengefügt wurden. Hierbei ist das feststehende Element aus mehreren Komponenten zu einem einteiligen Element aufgebaut. Das feststehende Element weist dabei eine innere Profilwandschale und eine dazu im Wesentlichen parallel angeordnete äußere Profilwandschale auf, wobei die innere Profilwandschale und die äußere Profilwandschale über zumindest einen thermisch isolierenden Verbindungssteg miteinander verbunden sind. Hierdurch wird auf einfache Weise und besonders Platz sparend ein Aufbau für ein thermisch isoliertes Profil erreicht. Zur Optimierung der thermischen Trennung kann der Wandanschluss im Bereich seines Bodenwandteils in analoger Aufbauweise einen thermisch isolierenden Zwischensteg aufweisen.

Das Befestigungselement ist vorzugsweise als ein sich in Profillängsrichtung erstreckender Kubus ausgebildet ist, der auf einer sich in Profillängsrichtung erstreckenden Unterseite zumindest einen Zentrierfortsatz zur Positionierung im Wandanschluss aufweist und der quer zur Längserstreckung, parallel zur Verlaufsrichtung des mindestens einen Zentrierfortsatzes einen durch eine Durchgangsbohrung o.d. gebildeten Montagekanal aufweisen. Ferner kann das Befestigungselement auf seiner sich in Profillängsrichtung erstreckenden Oberseite eine Ausnehmung zur Aufnahme eines Schraubenkopfes für eine im Montagekanal aufzunehmende Befestigungsschraube aufweisen. Dabei kann diese Ausnehmung in Form eines Kegels zur Aufnahme einer Senkkopfschraube oder in Form einer im wesentlichen quaderförmigen oder zylindrischen Ausnehmung zur Aufnahme einer herkömmlichen Sechskant- oder Zylinderkopfschraube o.d. ausgeführt sein. Durch die Verwendung eines derartigen Befestigungselements wird eine erheblich vereinfachte Montage des Einbauelements erreicht.

Die Befestigungsmittel können beispielsweise als Rastmittel, insbesondere als Rastmittel mit einem Rastschenkel oder mit zwei sich gegenüberliegenden Rastschenkeln, und die Befestigungsaufnahmemittel als mit den Rastmitteln (z.B. Rastschenkel(n)) zusammenwirkende Rastnut ausgeführt sein.

Die Befestigungsöffnungen des zweiten Wandanschluss-Profilelements sind vorzugsweise auf einer geraden Linie, in Profillängsrichtung zwischen den Rastschenkeln, angeordnet. Insbesondere sind die Befestigungslöcher derart positioniert, dass durch sie eingebrachte Sicherungsstifte oder Sicherungsschrauben im montierten Zustand die Rastschenkel auseinanderspreizen und auf diese Weise die Rastmittel in einer Rastposition fixieren.

Darüber hinaus wird die Aufgabe der Erfindung gelöst durch die Merkmalskombination des unabhängigen Verfahrensanspruchs 11 sowie durch eine Türanlage, insbesondere eine Türanlage mit einem Türelement ausgebildet als Karusselltür oder Schwenk- oder Drehtür oder Schiebetür, gemäß Patentanspruch 10.

Nachfolgend wird anhand von Zeichnungen eine besonders bevorzugte Ausführungsform der Erfindung näher erläutert. Es zeigen:
- Fig. 1: eine Schiebetüranlage mit erfindungsgemäßen Einbauelementen in schematischer Frontansicht,
- Fig. 2a-c: jeweils einen Schnitt durch das erfindungsgemäße Einbauelement, entlang der Linie A-A aus Figur 1, in unterschiedlichen Einbausituationen,
- Fig. 3: einen Wandanschluss des erfindungsgemäßen Einbauelements, in einer möglichen Ausführungsform, in perspektivischer Darstellung,
- Fig. 4: ein Befestigungselement eines erfindungsgemäßen Einbauelements, in einer möglichen Ausführungsform, in perspektivischer Darstellung,
- Fig. 5: eine Schnittdarstellung eines ersten Wandanschluss-Profilelements des Wandanschlusses des erfindungsgemäßen Einbauelements, entlang der Linie B-B aus Fig. 3,
- Fig. 6: einen Schnitt eines zweiten Wandanschluss-Profilelements des Wandanschlusses des erfindungsgemäßen Einbauelements, entlang der Linie C-C aus Fig. 3.

Elemente mit gleicher Funktion und Wirkungsweise sind in den Figuren 1 bis 6 mit denselben Bezugszeichen versehen.

In Fig. 1 ist beispielhaft eine Schiebetüranlage mit erfindungsgemäßen Einbauelementen 1 in schematischer Darstellung, in Frontansicht, gezeigt. Dabei weist die Schiebetüranlage in einem oberen Einbaubereich ein Einbauelement 1 mit seiten- und/oder deckenseitigem Wandanschluss 2 und einem, beispielsweise als Oberlicht ausgebildeten, feststehenden Element 3 auf. Das feststehende Element 3 ist zumindest seitenwandseitig über den Wandanschluss 2 an einer Baukörperwand 4 befestigt bzw. festgelegt. Ferner weist die Schiebetüranlage im unteren Einbaubereich zu den beiden seitlichen Baukörperwänden 4 (Baukörperseitenwand) jeweils ein Einbauelement 1 gemäß der Erfindung auf, wobei ein feststehendes Element 3, beispielsweise als feststehende Glaswand mit Rahmenprofilen ausgebildet und über jeweils einen Wandanschluss 2 an der seitlichen Baukörperwand 4 festgelegt ist. Dabei ist in vertikaler Richtung gesehen, in einem mittleren Einbaubereich (Einbaubereich zwischen unterem und oberem Einbaubereich) ein Türantrieb TA angeordnet, der in herkömmlicher Weise zwei, zwischen den beiden seitlichen Einbauelementen 1 verschiebbar gelagerte und in bodenseitigen Führungselementen (wie etwa Führungsschienen oder -winkel o.d. - hier nicht dargestellt) verschiebbar geführte, Schiebtürelemente 5 antreibt.

Fig. 2a-c zeigen jeweils einen Schnitt durch das erfindungsgemäße Einbauelement 1, entlang der Linie A-A aus Figur 1, in unterschiedlichen Einbausituationen. Aufgrund von bauseitig auftretenden Einbautoleranzen kann es zu unterschiedlichen "Einbausituationen" der feststehenden Elemente 3 kommen. So ist in Fig. 2b ein feststehendes Element 3 in vollständig eingeschobenen Einbauzustand dargestellt, während in Fig. 2c das feststehende Element 3 nur mit einer Mindesteinschubtiefe in den Wandanschluss 2 eingeschoben und im Wandanschluss 2 festgelegt ist und in Fig. 2a eine Einbausituation in Mittellage, mit einer mittleren Einschubtiefe des feststehenden Elements 3, gezeigt ist.

Das in den Fig. 2a-c dargestellte erfindungsgemäße Einbauelement 1 umfasst das feststehende Element 3, mit einem in Richtung der seitlichen Baukörperwand 4 stirnseitig offen ausgebildeten Endbereich 3a sowie den Wandanschluss 2 zur Befestigung des feststehenden Elements 3 an der Baukörperwand 4.

Dabei weist der Wandanschluss 2 ein Seitenwandteil 2a zur Aufnahme des Endbereichs 3a und ein Bodenwandteil 2b mit einer Befestigungsöffnung 2d zur Hindurchführung eines Befestigungsmittels 6 zur Befestigung des Wandanschlusses 2 an der Baukörperwand 4 auf. Ferner ist ein Befestigungselement 7 mit einem durchgehenden Montagekanal 7a zur Hindurchführung des Befestigungsmittels 6 dargestellt, wobei das Befestigungselement 7 innenseitig auf dem Bodenwandteil 2b des Wandanschlusses 2 angeordnet ist und der Wandanschluss 2 über das durch den Montagekanal 7a und die Befestigungsöffnung 2d des Bodenwandteils 2b hindurchgeführte Befestigungsmittel 6 an der Baukörperwand 4 festgelegt ist. Das feststehende Element 3 mit seinem randoffenen Endbereich 3a überdeckt im eingeschobenen Einbauzustand zumindest bereichsweise das Befestigungselement 7 und ist dabei über ein, quer zu dem Befestigungsmittel 6 angeordnetes, erstes Verbindermittel 8 mit dem Befestigungselement 7 verbunden bzw. an dieses angebunden. Bevorzugt sind das Befestigungsmittel 6 sowie das erste Verbindermittel 8 jeweils als Schraube ausgebildet, wobei das Befestigungsmittel 6 als herkömmliche Befestigungsschraube zur Verdübelung in der Baukörperwand 4 und das erste Verbindermittel 8 als gewindeschneidende Schraube zur Einbringung bzw. Verbindung in den beispielsweise aus Kunststoff oder einem entsprechenden Kompositmaterial bestehenden Befestigungselement 7 ausgeführt ist.

Der Wandanschluss 2 ist mit Vorteil mehrteilig ausgebildet und weist ein erstes Wandanschluss-Profilelement 2.1 und ein zweites Wandanschluss-Profilelement 2.2 auf. Das erste Wandanschluss-Profilelement 2.1 weist bevorzugt einen im Wesentlichen L-förmig ausgebildeten Querschnitt auf (s. auch Fig. 5), wobei der eine L-Schenkel das Seitenwandteil 2a bildet und der zweite L-Schenkel das Bodenwandteil 2b bildet, und wobei das Bodenwandteil 2b an seiner randoffenen Längsseite bevorzugt eine Befestigungsnut 2c mit bodenseitigen Befestigungsöffnungen 2e aufweist. Das zweite Wandanschluss-Profilelement 2.2 ist als Flachprofil ausgebildet, welches ein weiteres Seitenwandteil 2.2a bildet und welches zumindest bereichsweise auf seiner Innenseite Befestigungsmittel 2.2b zur Verbindung mit der Befestigungsnut 2c des ersten Wandanschluss-Profilelements 2.1 aufweist. Zusätzlich ist das zweite Wandanschluss-Profilelement 2.2 über die bodenseitigen Befestigungsöffnungen 2e hindurchgeführte zweite Verbindermittel 9, etwa in Form von Befestigungsschrauben oder Steckstiften, an das erste Wandanschluss-Profilelement 2.1 angebunden. Dabei sind die zweiten Verbindermittel 9 so positioniert, dass durch sie im endmontierten Zustand die als Rastarme ausgebildeten Befestigungsmittel 2.2b in entsprechende Verrastungspositionen auseinandergespreizt und dort gehalten werden.

Das feststehende Element 3 kann, wie in den Fig. 2a-c gezeigt, beispielsweise 2-schalig ausgeführt sein und besteht dann im Wesentlichen aus einer inneren Profilwandschale 3a und eine dazu parallel angeordneten äußeren Profilwandschale 3b, die im gezeigten Ausführungsbeispiel über thermische Isolierstege 3c zur thermischen Trennung des Innenraums I vom Außenraum A miteinander verbunden sind sowie aus einem Wandelement W- beispielsweise einer Glaswand, die dann in der durch die beiden Profilwandschalen gebildeten, randoffenen, U-förmigen Aufnahme aufgenommen ist.

Nachfolgend wird eine bevorzugte Montageweise zur seitenwandseitigen Montage eines Einbauelements 1 an einer Baukörperwand 4 beschrieben: Das feststehende Element 3 kann dabei zur Montage durch Einschieben in Montagerichtung, auf die seitliche Baukörperwand 4 zu, in den an der Baukörperwand 4 vormontierten Wandanschluss 2 bewegt werden. Dies trifft insbesondere auf die Montage vertikaler Wandanschlüsse 2 von Einbauelementen 1 an seitliche Baukörperwände 4 zu - das heißt, die vertikalen Wandanschlüsse 2 feststehender Elemente 3, wie Seitenwände und/oder Oberlichter oder dergleichen. Je nach Einbausituation ist auf die gleiche Weise allerdings ebenfalls eine deckenseitige Anbindung feststehender Elemente 3 an Baukörperwände 4 (Decken) möglich.

Die Montage der Befestigungselemente 7 erfolgt in einem definierten Abstandsraster über die Länge des Wandanschlusses 2 der Einbauelemente 1 (also über die Länge von Seitenteil oder Oberlicht oder dergleichen). Die eindeutige Montage vor Ort wird durch werkseitige Profilbearbeitungen sichergestellt, wobei der Wandanschluss 2 bzw. das Wandanschlussprofil im festgelegten Abstandsraster mit deckungsgleichem Bohrbild (im Bodenwandteil 2b, des Wandanschlusses 2) mit Bohrungen (des Halteelements 7), versehen wird. Mit Vorteil weist das Bohrbild beanstandete Bohrungspakete mit jeweils drei Bohrungen auf, wobei die mittlere Bohrung den Montagekanal 7a des Befestigungselements 7 bildet und wobei die beiden äußeren Bohrungen der Aufnahme von bodenseitigen Zentrierfortsätzen 7b des Befestigungselements 7 dienen (sofern die Zentrierfortsätze 7b nicht bereits bei der Herstellung des Befestigungselements (z.B. im Spritzgießverfahren, 3D-Druckverfahren oder dergleichen) einteilig mit dem Befestigungselement 7 ausgeführt sind). Durch die jeweils mittlere Bohrung im Bodenwandteil 2b des Wandanschlusses 2 können zunächst die Verschraubungspositionen auf die Baukörperwand 4 übertragen werden, um diese anschließend mit Bohrlöchern und zur Unterkonstruktion der Wand (Beton, Mauerwerk, Stahlträger, Aluminiumfassade) passenden Ankern bzw. Dübeln zu bestücken.

Optional kann ein ergänzendes, zweites Wandanschluss-Profilelement 2.2, beispielsweise in Form eines Klippprofils (mit Seitenwandteil 2.2a und mit innenseitigen Befestigungsmitteln 2.2b) vorgesehen sein, welches über mit einer Befestigungsnut 2c des Bodenwandteils 2b des Wandanschlusses 2 zusammenwirkende Befestigungsmittel 2.2b mit dem ersten Wandanschluss-Profilelement 2.1 verbunden werden kann. Hierdurch wird innenraumseitig eine Abdeckung der Befestigungsteile und damit neben einer erhöhten Stabilität der Konstruktion auch eine verbesserte Optik des Wandanschlusses 2 erreicht. Zur Erhöhung der Einbruchsicherheit können im Bereich der innenseitigen Befestigungsmittel 2.2b Senkbohrungen zur Aufnahme von stift- oder schraubenartigen zweiten Verbindermitteln 9.2 vorgesehen sein, wodurch die Rastschenkel der als Rastverbindung ausgeführten Befestigungsmittel 2.2b in der Befestigungsnut 2c entsprechend auseinandergespreizt und die Verbindung entsprechend gesichert wird.

Montagereihenfolge und Justierung:
- Der Wandanschluss 2 bzw. das erste Wandanschluss-Profilelement 2.1 wird mit seinem Bodenwandteil 2b mit den vorher über die Zentrierfortsätze 7b in Bohrungen positionierten Befestigungselementen 7 lotrecht an der Baukörperwand 4 ausgerichtet und über als Montageschrauben ausgebildete Befestigungsmittel 6 mit den wandseitigen Ankern bzw. Dübeln in der Baukörperwand 4 verschraubt.
- Vorzugsweise wird jeweils zwischen Schraubenkopf (welcher hier in einer Ausnehmung 7c des Befestigungselements 7 aufgenommen ist) und Befestigungselement 7 eine große Stahlscheibe unterlegt, um die durch die Schraubkraft erzeugte Druckspannung möglichst großflächig auf das Befestigungselement 7 zu verteilen.
- Das feststehende Element 3 (Seitenteil, Oberlicht) wird am montierten Wandanschluss 2 / Wandanschluss-Profilelement 2.1 lotrecht und mit dem erforderlichen Abstand zum Bodenwandteil 2b des Wandanschlusses 2 ausgerichtet. In dieser Position werden von der Seite des Innenraums I aus seitliche Senkbohrungen durch vorgebohrte Befestigungslöcher in die innere Profilwandschale 3a auf die Befestigungselemente 7 abgebohrt und mit als Senkschrauben ausgeführten ersten Verbindermitteln 8 das feststehende Element 3 an den Befestigungselementen 7 fixiert.
- Anschließend wird das als Klippprofil ausgebildete zweite Wandanschluss-Profilelement 2.2 von innen auf das Wandanschlussprofil 2 gedrückt. Dieses kann durch Abbohren von optionalen Senkbohrungen und Einbringen von zweiten Verbindermitteln 9 im Bereich der Befestigungsnut 2c des Bodenwandteils 2b des Wandanschlusses 2, zusätzlich am Wandanschluss 2 fixiert werden. Die Senkschrauben sind so dimensioniert, dass sie ein Zusammendrücken der als Raststege ausgeführten Befestigungsmittel 2.2b am als Klippprofil ausgebildeten zweiten Wandanschluss-Profilelement 2.2 blockieren und somit ein Lösen der Klippverbindung durch von außen aufgebrachten Druck, z.B. durch Einbruchwerkzeug, verhindern.
- Die Schraubenköpfe dieser optionalen Verschraubungen stellen sichtbare Befestigungselemente des Systems dar und können durch die Anbringung eines Abdeckelements (nicht dargestellt), beispielsweise durch Aufkleben eines in Profilfarbe eloxierten, lackierten oder beschichteten Blechstreifens, optisch abgedeckt werden. Zur Positionierung des Abdeckelements weist das zweite Wandanschluss-Profilelement 2.2 auf seiner den Befestigungsmitteln 2.2b abgekehrten Seite randseitig eine auskragende Positionierungskante 2.2c auf.

Fig. 3 zeigt den Wandanschluss 2 inklusive Befestigungselementen 7 des erfindungsgemäßen Einbauelements 1, in einer möglichen Ausführungsform, in perspektivischer Darstellung.

Fig. 4 zeigt ein Befestigungselement 7 eines erfindungsgemäßen Einbauelements 1, in einer möglichen Ausführungsform gemäß Fig. 3, vergrößert, in perspektivischer Darstellung. Das Befestigungselement 7 ist im dargestellten Ausführungsbeispiel in Form eines sich in Profillängsrichtung erstreckenden Kubus ausgebildet. Das Befestigungselement 7 weist auf einer sich in Profillängsrichtung erstreckenden Oberseite eine Ausnehmung 7c zur Aufnahme eines Schraubenkopfes auf. Auf seiner sich in Profillängsrichtung erstreckenden Unterseite weist das Befestigungselement 7 mit Vorteil zwei Zentrierfortsätze 7b zur Positionierung im Wandanschluss 2 auf. Parallel zu den Zentrierfortsätzen verlaufend ist im Befestigungselement der Montagekanal 7 in Form eines hohlzylindrischen Durchgangs gebildet.

In Fig. 5 ist eine Schnittdarstellung des Wandanschlusses 2 - oder eines ersten Wandanschluss-Profilelements 2.1 eines zweiteilig ausgebildeten Wandanschlusses 2 - des erfindungsgemäßen Einbauelements 1, entlang der Linie B-B in Fig.3 gezeigt. Der Wandanschluss 2 ist im Wesentlichen aufgebaut aus einem L-förmigen Profil. Dabei weist das L-Profil ein Seitenwandteil 2a zur Aufnahme des Endbereichs 3d des feststehenden Elements 3 und ein Bodenwandteil 2b mit einer Befestigungsöffnung 2d zur Hindurchführung des ersten Befestigungsmittels 6 zur Befestigung des Wandanschlusses/Wandanschluss-Profils 2 an der Baukörperwand 4 auf.

Fig. 6 zeigt für den Fall eines zweiteiligen Wandanschlusses 2 - mit einem ersten Wandanschluss-Profil 2.1 (kann identisch mit dem vorstehend beschriebenen Profil des Wandanschluss 2 sein) und einem ergänzenden, zweiten Wandanschluss-Profil 2.2 - den Aufbau des zweiten Wandanschluss-Profilelements 2.2, welches als Flachprofil zur Bildung eines inneren (zum Innenraum I hin montierten) Seitenwandteils 2.2a des Wandanschlusses 2 ausgebildet ist. Für die Anbindung an das erste Seitenwand-Profilelement 2.1, welches in seinem Bodenwandteil 2b an seiner in Längsrichtung verlaufenden freien Schenkelstirnseite eine entsprechende Befestigungsnut 2c aufweist, trägt das zweite Wandanschluss-Profilelement 2.2 auf seiner Innenseite mit der Befestigungsnut 2c korrespondierende Rastmittel 2.2b.

### Bezugszeichenliste

- 1: Einbauelement
- 2: Wandanschluss
- 2a: Seitenwandteil
- 2b: Bodenwandteil
- 2c: Befestigungsnut
- 2d: erste Befestigungsöffnung
- 2e: zweite Befestigungsöffnung
- 2f: thermischer Isoliersteg (des Wandanschlusses (2))
- 2.1: erstes Wandanschluss-Profilelement
- 2.2: zweites Wandanschluss-Profilelement
- 2.2a: weiteres Seitenwandteil
- 2.2b: innenseitige Befestigungsmittel
- 2.2c: Postionierungskante
- 2.2d: Befestigungsloch
- 3: feststehendes Element
- 3a: innere Profilwandschale
- 3b: äußere Profilwandschale
- 3c: thermischer Isoliersteg (des feststehenden Elements (3))
- 3d: Endbereich
- 4: Baukörperwand
- 5: Schiebetürelemente
- TA: Türantrieb
- 6: erstes Befestigungsmittel
- 7: Befestigungselement/Kubus
- 7a: Montagekanal
- 7b: Zentrierfortsatz
- 7c: Ausnehmung
- 8: erstes Verbindermittel
- 9: zweites Verbindermittel

- I: Innenraum
- A: Außenraum
- W: Wandelement

## Patentansprüche

1. Einbauelement (1), insbesondere zur Montage an einer Baukörperseitenwand, zur Trennung eines Innenraums (I) von einem Außenraum (A), umfassend
- ein feststehendes Element (3), mit einem in Richtung einer Baukörperwand (4) zumindest bereichsweise stirnseitig randoffen ausgebildeten Endbereich (3d),
- einen Wandanschluss (2) zur Befestigung des feststehenden Elements (3) an der Baukörperwand (4), wobei der Wandanschluss (2) zumindest ein Seitenwandteil (2a) zur Aufnahme des Endbereichs (3d) und ein Bodenwandteil (2b) mit einer Befestigungsöffnung (2d) zur Hindurchführung eines Befestigungsmittels (6) zur Befestigung des Wandanschlusses (2) an der Baukörperwand (4) aufweist, **gekennzeichnet durch**
- ein Befestigungselement (7) mit einem durchgehenden Montagekanal (7a) zur Hindurchführung des Befestigungsmittels (6), wobei das Befestigungselement (7) innenseitig auf dem Bodenwandteil (2b) des Wandanschlusses (2) angeordnet ist und der Wandanschluss (2) über das durch den Montagekanal (7a) und die Befestigungsöffnung (2d) des Bodenwandteils (2b) hindurchgeführte Befestigungsmittel (6) an der Baukörperwand (4) befestigt ist, und das feststehende Element (3) mit seinem Endbereich (3d) zumindest bereichsweise das Befestigungselement (7) überdeckt und über ein, quer zu dem Befestigungsmittel (6) angeordnetes, erstes Verbindermittel (8) mit dem Befestigungselement (7) verbunden ist.

2. Einbauelement (1) nach Anspruch 1,
**dadurch gekennzeichnet, dass** der Wandanschluss (2) mehrteilig ausgebildet ist und ein erstes Wandanschluss-Profilelement (2.1) und ein zweites Wandanschluss-Profilelement (2.2) aufweist, wobei das erste Wandanschluss-Profilelement (2.1) einen im Wesentlichen L-förmig ausgebildeten Querschnitt aufweist, wobei der eine L-Schenkel das Seitenwandteil (2a) bildet und der zweite L-Schenkel das Bodenwandteil (2b) bildet.

3. Einbauelement (1) nach Anspruch 2,
**dadurch gekennzeichnet, dass** das erste Wandanschluss-Profilelement (2.1) in seinem Bodenwandteil (2b) einen thermischen Isoliersteg (2e) zur thermischen Trennung des Innenraums (I) vom Außenraum (A) aufweist.

4. Einbauelement (1) nach einem oder mehreren der vorstehenden Ansprüche 2 oder 3,
**dadurch gekennzeichnet, dass** das zweite Wandanschluss-Profilelement (2.2) als Flachprofil ausgebildet ist, welches ein weiteres Seitenwandteil (2.2a) bildet und welches zumindest bereichsweise auf seiner Innenseite Befestigungsmittel (2.2b) zur Verbindung mit der Befestigungsnut (2c) des ersten Wandanschluss-Profilelements (2.1) aufweist.

5. Einbauelement (1) nach einem oder mehreren der vorstehenden Ansprüche,
**dadurch gekennzeichnet, dass** feststehende Element (3) eine innere Profilwandschale (3a) und eine dazu parallel angeordnete äußere Profilwandschale (3b) aufweist, wobei die innere Profilwandschale (3a) und die äußere Profilwandschale (3b) über zumindest einen thermischen Isoliersteg (3c) zur thermischen Trennung des Innenraums (I) vom Außenraum (A) miteinander verbunden sind.

6. Einbauelement (1) nach einem oder mehreren der vorstehenden Ansprüche,
**dadurch gekennzeichnet, dass** das Befestigungselement (7) als ein sich in Profillängsrichtung erstreckender Kubus ausgebildet ist, der auf einer sich in Profillängsrichtung erstreckenden Unterseite zumindest einen Zentrierfortsatz (7b) zur Positionierung im Wandanschluss (2) aufweist.

7. Einbauelement (1) nach einem oder mehreren der vorstehenden Ansprüche,
**dadurch gekennzeichnet, dass** das Befestigungselement (7) als ein sich in Profillängsrichtung erstreckender Kubus ausgebildet ist, der auf einer sich in Profillängsrichtung erstreckenden Oberseite eine Ausnehmung (7c) zur Aufnahme eines Schraubenkopfes aufweist.

8. Einbauelement (1) nach einem oder mehreren der vorstehenden Ansprüche,
**dadurch gekennzeichnet, dass** die Befestigungslöcher (2.2d) des zweiten Wandanschluss-Profilelements (2.2) auf einer geraden Linie, in Profillängsrichtung zwischen den als Rastschenkeln ausgebildeten inneren Befestigungsmitteln (2.2b) angeordnet sind.

9. Einbauelement (1) nach Anspruch 8,
**dadurch gekennzeichnet, dass** die Befestigungslöcher (2.2d) des zweiten Wandanschluss-Profilelements (2.2) zweite Verbindermittel (9) aufnehmen, derart, dass die Rastschenkel der Befestigungsmittel (2.2b) im montierten Zustand in auseinander gespreizter Position fixiert sind.

10. Türanlage mit einer Tür, insbesondere Karusselltür oder Drehtür oder Schiebetür, **gekennzeichnet durch** ein Einbauelement gemäß einem der vorstehenden Ansprüche.

11. Verfahren zur Montage eines Einbauelements (1) zur Trennung eines Innenraums (I) von einem Außenraum (A), insbesondere eines Einbauelements (1) gemäß einem der vorstehenden Ansprüche, umfassend folgende Verfahrensschritte:
- Bereitstellen eines feststehenden Elements (3)
- Bereitstellen eines Wandanschlusses (2),
- Bereitstellen eines Befestigungselements (7),
- Befestigung des Wandanschlusses (2) an einer Baukörperwand (4), wobei der Wandanschluss (2) innenliegend, bodenseitig das Befestigungselement (7) aufnimmt und unter Verwendung eines ersten Befestigungsmittels (6), welches das Befestigungselement (7) in einem Montagekanal (7a) durchragt und durch eine Befestigungsöffnung (2d) in einem Bodenwandteil (2b) des Wandanschlusses (2) geführt in der Baukörperwand (4) befestigt wird,
- Befestigung des feststehenden Elements (3) im Wandanschluss (2), wobei das feststehende Element (3) mit einem zumindest bereichsweise stirnseitig randoffen ausgebildeten Endbereich (3d) in den Wandanschluss (2) eingeführt bzw. an den Wandanschluss (2) angebunden wird und im Endbereich (3d) das Befestigungselement (7) aufnimmt, und das feststehende Element (3) unter Verwendung eines ersten Verbindermittels (8) durch ein Befestigungsloch in einer Seitenwand des feststehenden Elements (3) mit dem Befestigungselement (7) verbunden wird.

## Claims

1. A built-in element (1), in particular for assembly on a building side wall, for separating an interior space (I) from an exterior space (A), comprising
- a stationary element (3) with an end region (3d) formed open-edged at the front at least in regions in the direction of a building wall (4),
- a wall connection (2) for fastening the stationary element (3) on the building wall (4), wherein the wall connection (2) has at least one side wall part (2a) for accommodating the end region (3d) and a base wall part (2b) with a fastening opening (2d) for guiding through a fastening means (6) for fastening the wall connection (2) on the building wall (4), **characterized by**
- a fastening element (7) with a continuous assembly channel (7a) for guiding through the fastening means (6), wherein the fastening element (7) is arranged on the inside of the base wall part (2b) of the wall connection (2) and the wall connection (2) is fastened on the building wall (4) via the fastening means (6) guided through the assembly channel (7a) and the fastening opening (2d) of the base wall part (2b), and the stationary element (3) covers at least in regions the fastening element (7) with its end region (3d) and is connected to the fastening element (7) via a first connector means (8) arranged transverse to the fastening means (6).

2. The built-in element (1) according to claim 1,
**characterized in that** the wall connection (2) is formed in multiple parts and has a first wall connection profile element (2.1) and a second wall connection profile element (2.2), wherein the first wall connection profile element (2.1) has a substantially L-shaped cross-section, wherein the one L limb forms the side wall part (2a) and the second L limb forms the base wall part (2b).

3. The built-in element (1) according to claim 2,
**characterized in that** the first wall connection profile element (2.1) has in its base wall part (2b) a thermal break (2e) for thermally separating the interior space (I) from the exterior space (A).

4. The built-in element (1) according to one or a plurality of the preceding claims 2 or 3,
**characterized in that** the second wall connection profile element (2.2) is formed as a flat profile, which forms another side wall part (2.2a) and which at least in regions on its inner side has fastening means (2.2b) for connecting to the fastening groove (2c) of the first wall connection profile element (2.1).

5. The built-in element (1) according to one or a plurality of the preceding claims,
**characterized in that** the stationary element (3) has an inner profile wall shell (3a) and an outer profile wall shell (3b) arranged parallel thereto, wherein the inner profile wall shell (3a) and the outer profile wall shell (3b) are connected to one another via at least one thermal break (3c) for thermally separating the interior space (I) from the exterior space (A).

6. The built-in element (1) according to one or a plurality of the preceding claims,
**characterized in that** the fastening element (7) is formed as a cube extending in the profile longitudinal direction which has at least one centering protrusion (7b) for positioning in the wall connection (2) on an underside extending in the profile longitudinal direction.

7. The built-in element (1) according to one or a plurality of the preceding claims,
**characterized in that** the fastening element (7) is formed as a cube extending in the profile longitudinal direction which has a recess (7c) for accommodating a screw head on an upper side extending in the profile longitudinal direction.

8. The built-in element (1) according to one or a plurality of the preceding claims,
**characterized in that** the fastening holes (2.2d) of the second wall connection profile element (2.2) are arranged on a straight line, in the profile longitudinal direction between the inner fastening means (2.2b) formed as latching limbs.

9. The built-in element (1) according to claim 8,
**characterized in that** the fastening holes (2.2d) of the second wall connection profile element (2.2) accommodate second connector means (9) in such manner that the latching limbs of the fastening means (2.2b) are fixed in a spread apart position in the assembled state.

10. A door system with a door, in particular a carousel door or revolving door or sliding door, **characterized by** a built-in element according to one of the preceding claims.

11. A method for assembling a built-in element (1) for separating an interior space (I) from an exterior space (A), in particular a built-in element (1) according to one of the preceding claims, comprising the following method steps:
- providing a stationary element (3),
- providing a wall connection (2),
- providing a fastening element (7),
- fastening the wall connection (2) to a building wall (4), wherein the wall connection (2) accommodates the fastening element (7) on the inside at the base and using a first fastening means (6), which protrudes through the fastening element (7) in an assembly channel (7a) and is fastened in the building wall (4) guided through a fastening opening (2d) in a base wall part (2b) of the wall connection (2),
- fastening the stationary element (3) in the wall connection (2), wherein the stationary element (3) with an end region (3d) formed open-edged at the front at least in regions is introduced into the wall connection (2) or is attached to the wall connection (2) and accommodates the fastening element (7) in the end region (3d), and the stationary element (3) is connected to the fastening element (7) using a first connector means (8) through a fastening hole in a side wall of the stationary element (3).

## Revendications

1. Élément d'insertion (1), en particulier pour le montage sur un mur latéral de bâtiment, pour séparer un espace intérieur (I) d'un espace extérieur (A), comprenant
- un élément fixe (3) avec une zone d'extrémité (3d) formée à bords ouverts à l'avant au moins par zones en direction d'un mur de bâtiment (4),
- un raccord mural (2) pour la fixation de l'élément fixe (3) sur le mur du bâtiment (4), dans lequel le raccord mural (2) a au moins une partie de mur latéral (2a) pour recevoir la zone d'extrémité (3d) et une partie de mur de base (2b) avec une ouverture de fixation (2d) pour le guidage à travers un moyen de fixation (6) pour la fixation du raccord mural (2) sur le mur du bâtiment (4), **caractérisé par**
- un élément de fixation (7) avec un canal d'assemblage continu (7a) pour le guidage à travers le moyen de fixation (6), dans lequel l'élément de fixation (7) est disposé à l'intérieur de la partie de mur de base (2b) du raccord mural (2) et le raccord mural (2) est fixé sur le mur du bâtiment (4) par le biais du moyen de fixation (6) guidé à travers le canal de montage (7a) et l'ouverture de fixation (2d) de la partie de mur de base (2b), et l'élément fixe (3) recouvre au moins par zones l'élément de fixation (7) avec sa zone d'extrémité (3d) et est raccordé à l'élément de fixation (7) par le biais d'un premier moyen de raccordement (8) disposé transversalement au moyen de fixation (6).

2. Élément d'insertion (1) selon la revendication 1,
**caractérisé en ce que** le raccord mural (2) est formé en plusieurs parties et a un premier élément profilé de raccord mural (2.1) et un second élément profilé de raccord mural (2.2), dans lequel le premier élément profilé de raccordement mural (2.1) a une section transversale sensiblement en forme de L, dans lequel l'une patte en L forme la partie de mur latéral (2a) et la seconde patte en L forme la partie de mur de base (2b).

3. Élément d'insertion (1) selon la revendication 2,
**caractérisé en ce que** le premier élément profilé de raccordement mural (2.1) a dans sa partie de mur de base (2b) une coupure thermique (2e) pour séparer thermiquement l'espace intérieur (I) de l'espace extérieur (A).

4. Élément d'insertion (1) selon l'une ou une pluralité des revendications précédentes 2 ou 3,
**caractérisé en ce que** le second élément profilé de raccordement mural (2.2) est formé comme un profilé plat, qui forme une autre partie de mur latéral (2.2a) et qui a au moins par zones sur sa face interne de moyen de fixation (2.2b) pour le raccordement à la rainure de fixation (2c) du premier élément profilé de raccordement de mur (2.1).

5. Élément d'insertion (1) selon l'une ou une pluralité des revendications précédentes,
**caractérisé en ce que** l'élément fixe (3) a une enveloppe de mur profilée interne (3a) et une enveloppe de mur profilée externe (3b) disposées parallèlement à celle-ci, dans lequel l'enveloppe de mur profilée interne (3a) et l'enveloppe de mur profilée externe (3b) sont raccordées l'une à l'autre par le biais d'au moins une barrière thermique (3c) pour séparer thermiquement l'espace intérieur (I) de l'espace extérieur (A).

6. Élément d'insertion (1) selon l'une ou une pluralité des revendications précédentes,
**caractérisé en ce que** l'élément de fixation (7) est formé comme un cube s'étendant dans la direction longitudinale profilée qui a au moins une saillie de centrage (7b) pour le positionnement dans le raccordement mural (2) sur une face inférieure s'étendant dans la direction longitudinale profilée.

7. Élément d'insertion (1) selon l'une ou une pluralité des revendications précédentes,
**caractérisé en ce que** l'élément de fixation (7) est formé comme un cube s'étendant dans la direction longitudinale profilée qui a un évidement (7c) pour recevoir une tête de vis sur une face supérieure s'étendant dans la direction longitudinale profilée.

8. Élément d'insertion (1) selon l'une ou une pluralité des revendications précédentes,
**caractérisé en ce que** les trous de fixation (2.2d) du second élément profilé de raccordement mural (2.2) sont disposés en ligne droite, dans la direction longitudinale profilée entre le moyen de fixation interne (2.2b) formé comme des pattes d'encliquetage.

9. Élément d'insertion (1) selon la revendication 8,
**caractérisé en ce que** les trous de fixation (2.2d) du second élément profilé de raccordement mural (2.2) reçoivent un second moyen raccord (9) de telle sorte que les pattes d'encliquetage du moyen de fixation (2.2b) sont fixées en position écartée dans l'état assemblé.

10. Système de porte avec une porte, notamment une porte carrousel ou porte tournante ou porte coulissante, **caractérisé par** un élément d'intégration selon l'une des revendications précédentes.

11. Procédé d'assemblage d'un élément d'intégration (1) pour séparer un espace intérieur (I) d'un espace extérieur (A), en particulier un élément d'intégration (1) selon l'une des revendications précédentes, comprenant les étapes de procédé suivantes :
- fournir un élément fixe (3),
- fournir un raccordement mural (2),
- fournir un élément de fixation (7),
- fixer le raccord mural (2) à un mur de bâtiment (4), dans lequel le raccord mural (2) reçoit l'élément de fixation (7) à l'intérieur à la base et en utilisant un premier moyen de fixation (6), qui fait saillie à travers l'élément de fixation (7) dans un canal de montage (7a) et est fixé dans le mur du bâtiment (4) guidé à travers une ouverture de fixation (2d) dans une partie de mur de base (2b) du raccordement mural (2),
- fixer l'élément fixe (3) dans le raccord mural (2), dans lequel l'élément fixe (3) avec une zone d'extrémité (3d) formée avec des bords ouverts à l'avant au moins par zones est introduit dans le raccordement mural (2) ou est fixé au raccordement mural (2) et reçoit l'élément de fixation (7) dans la zone d'extrémité (3d), et l'élément fixe (3) est raccordé à l'élément de fixation (7) en utilisant un premier moyen raccord (8) à travers un trou de fixation dans un mur latéral de l'élément fixe (3).
